# EUROPÄISCHE PATENTSCHRIFT

(11) **EP 3 752 403 B1**
(45) Veröffentlichungstag und Bekanntmachung des Hinweises auf die Patenterteilung: **02.03.2022**
(21) Anmeldenummer: 19714115.3
(22) Anmeldetag: 11.03.2019
(51) Int. Cl.: B61D 25/00

(54) **ENTWÄSSERUNGSVORRICHTUNG FÜR EIN FENSTER**
DRAINAGE DEVICE FOR A WINDOW
DISPOSITIF D'ÉCOULEMENT DE L'EAU POUR FENÊTRE

(30) Priorität: 20.03.2018 DE 102018204236
(43) Veröffentlichungstag der Anmeldung: 23.12.2020
(73) Patentinhaber: Siemens Mobility GmbH, 81739 München (DE)
(72) Erfinder: KAMMERLOHER, Herbert, 82239 Biburg (DE); WIMBERGER, Thomas, 85356 Freising (DE)
(86) Internationale Anmeldenummer: PCT/EP2019/055986
(87) Internationale Veröffentlichungsnummer: WO 2019/179807

(56) Entgegenhaltungen:
- CN-U- 203 783 364
- DE-A1-102004 026 737
- JP-A- 2002 229 654
- US-A- 1 451 021

## Beschreibung

Die Erfindung betrifft eine Entwässerungsvorrichtung, insbesondere für ein Schachtfenster, aufweisend ein vertikal bewegliches Ventilteil mit einem Ventilkopf, vorzugsweise Ventilkegel und ein unbewegliches Ventilteil mit einem durch den Ventilkopf verschließbaren Ablauf sowie ein Fenster.

Es werden im Bereich von Schienenfahrzeugen oftmals druckdichte Schachtfenster verwendet, welche bei Bedarf geöffnet werden können. Je nach Witterung kann Regenwasser an der Scheibe in den Fensterrahmen hinein gelangen. Des Weiteren kann aufgrund von Temperaturunterschieden zwischen einer Außenseite und einer dem Innenraum zugewandten Seite des Fensters Kondenswasser gebildet werden.

Bei derzeit bekannten druckdichten Schachtfenstern erfolgt bei einer Fensteröffnung eine Entwässerung des Rahmens oder einer im Schachtfenster angeordneten Wasserauffangwanne über ein Ventil.

Es ist beispielsweise ein Entwässerungsmechanismus bekannt, bei dem ein Ventilkegel zum Öffnen oder Schließen einer Drainage über ein Gestänge oder einen Seilzug betätigt wird. Dieses Gestänge ist mit einer oberen Quertraverse eines Federpaketes verbunden. Wenn das Fenster geöffnet wird, werden die Federn gestreckt und die Quertraverse des Federpaketes angehoben, wodurch das Ventil bzw. der Ventilkegel geöffnet wird. Da der Ventilkegel innerhalb der Mechanik eine feste Schließposition aufweist, kann das Ventil im Laufe der Zeit durch Verschleiß undicht werden. Bei einem Einbau des Ventils in ein Fenster ist zudem der Anpressdruck für jedes Fenster individuell einzustellen bzw. die Toleranzen des Federpaketes durch entsprechende Längeneinstellung des Gestänges auszugleichen.

Bei Schachtfenstern mit einem Gegengewicht weist der Entwässerungsmechanismus üblicherweise einen Ventilkegel auf, welcher über eine Kontaktplatte betätigt wird. Diese Kontaktplatte wird bei geschlossenem Fenster durch das Gegengewicht gedrückt. Der Ventilkegel befindet sich somit in seiner Schließposition. Wenn das Fenster geöffnet wird, werden Kontaktplatte und Ventilkegel entlastet und der Entwässerungsmechanismus geöffnet. Der Ventilkegel ist zusammen mit zwei Federn in einer Hülse verbaut. Die größere Feder verursacht einen Öffnungshub des Ventils. Die kleinere Feder dient zur Herstellung der Funktionalität des Ventils in Zusammenspiel mit dem Gegengewicht und der Fensterverriegelung.

Die bisher bekannten Mechanismen zum Aktivieren bzw. Öffnen des Ventils sind aufwändig in der Montage und der Justierung. Des Weiteren sind die bekannten Entwässerungsmechanismen kompliziert aufgebaut.

Aus der Druckschrift DE 10 2004 026737 A1 ist eine Vorrichtung zur Halterung eines Fensters bekannt, bei der unterhalb des druckdichten Fensters ein Auffangbecken für Wasser angeordnet ist, das über ein Ventil entleerbar ist.

Aufgabe der Erfindung ist es ein Fenster und einen vereinfachten Entwässerungsmechanismus vorzuschlagen, welcher die genannten Nachteile beseitigt.

Gelöst wird die Aufgabe durch die Gegenstände der unabhängigen Patentansprüche 1 und 7. Vorteilhafte Ausgestaltungen der Erfindung sind Gegenstand von jeweils abhängigen Unteransprüchen.

Nach einem Aspekt der Erfindung wird eine Entwässerungsvorrichtung für ein Schachtfenster bereitgestellt. Die Entwässerungsvorrichtung weist ein vertikal bewegliches Ventilteil mit einem Ventilkopf, vorzugsweise Ventilkegel und ein unbewegliches Ventilteil mit einem durch den Ventilkopf verschließbaren Ablauf auf. Erfindungsgemäß ist das vertikal bewegliche Ventilteil an einem Gegengewicht angeordnet.

Das Gegengewicht ist ein Gegengewicht eines Schachtfensters.

Durch die Anordnung des vertikal beweglichen Ventilteils an dem Gegengewicht kann das bewegliche Ventilteil gleichzeitig mit dem Gewicht angehoben bzw. von dem unbeweglichen Ventilteil getrennt werden. Der bewegliche Ventilteil ist insbesondere aufgrund der vertikalen Beweglichkeit des Gegengewichts beweglich und ist an dem Gegengewicht befestigt oder in das Gegengewicht integriert. Im Falle des Schachtfensters kann das Gegengewicht bei einem Öffnen des Fensters gleichzeitig mit dem Ventilkopf angehoben werden. Hierdurch erfolgt ein Beabstanden des Ventilkopfs von dem Ablauf und damit ein Öffnen bzw. Freilegen des Ablaufs. Der Ventilkopf ist vorzugsweise als ein Ventilkegel ausgestaltet, kann jedoch auch eine andere Form, wie beispielsweise kugelförmig, rechteckig, zylindrisch und dergleichen, aufweisen.

Bei bereits bekannten Entwässerungsmechanismen kann sich der Ventilkegel im Ventilgehäuse festsetzen, wenn die Federkraft zum Beabstanden, aufgrund von Materialermüdung oder Verschmutzung, nicht mehr ausreichend hoch ist.

Eine direkte Verbindung des Ventils bzw. des Ventilkops mit dem Gegengewicht gewährleistet bei der erfindungsgemäßen Ausführung ein zuverlässiges Öffnen des Ventilkopfs auch bei einem verschmutzten Ventilsitz.

Durch die erfindungsgemäße Entwässerungsvorrichtung kann ein Einbau einer komplexen und individuell einzustellenden Mechanik zum Entwässern vermieden werden.

Des Weiteren können Kosten, der Fertigungsaufwand und Anzahl der eingesetzten Bauteile reduziert werden. Aufgrund der geringeren Anzahl an eingesetzten Komponenten kann eine Qualitätssicherung beschleunigt oder bei gleichem Zeitaufwand verbessert werden.

Die Entwässerungsvorrichtung kann beispielsweise in einem Fensterrahmen, einem Schachtfenster oder einer Wand mit einem Rahmen verwendbar sein.

Gemäß einer Ausführungsform ist der Ventilkopf in einer Schließrichtung der Entwässerungsvorrichtung mit einer Führungsstange verbunden und ist in einem geschlossenen Zustand der Entwässerungsvorrichtung durch eine Feder relativ zur Position des Gegengewichts gegen den Ablauf gepresst.

Um nicht mit einem gesamten Gegengewicht auf den Ventilkopf zu drücken ist eine Feder zwischen dem Gegengewicht und dem Ventilkopf angeordnet. Im geschlossenen Zustand der Entwässerungsvorrichtung kann somit die Feder einen definierten Anpressdruck auf den Ventilkopf gewährleisten. Des Weiteren können durch den Federweg und die Feder Fertigungstoleranzen und Abnutzungen des Ventilkopfs auch langfristig ausgeglichen werden.

Der Anpressdruck des Ventilkopfs kann bevorzugterweise durch eine entsprechende Auswahl der Feder optimiert werden. Die Feder kann auch Modellübergreifend einer Ausführung des Fensters und/oder des Gegengewichts eingesetzt werden. Dabei kann durch den Anpressdruck der Feder die Funktionalität des Ventils bzw. des Ventilkopfs auch bei Verschleißerscheinungen sichergestellt werden. Die Feder kann hierbei als eine Spiralfeder oder als ein elastisches Material ausgestaltet sein.

Nach einer weiteren Ausführungsform der Entwässerungsvorrichtung ist die Führungsstange des Ventilkopfs von einer Hülse aufgenommen und geführt, wobei die Führungsstange oder die Hülse in einem Aufnahmeabschnitt des Gegengewichts vertikal beweglich aufnehmbar sind. Hierdurch kann die Hülse in einen Abschnitt des Gegengewichts positioniert werden. Die Hülse dient anschließend als Führungshülse für die federnde Bewegung des Ventilkopfs. Alternativ kann die Hülse gemeinsam mit der Führungsstange zumindest eindimensional beweglich in dem Aufnahmeabschnitt des Gegengewichts bewegbar sein. Dadurch kann die Hülse als ein Gleitlager fungieren.

Gemäß einer weiteren Ausführungsform der Entwässerungsvorrichtung weist der verschließbare Ablauf eine Dichtfläche zum bereichsweisen Aufnehmen des Ventilkopfs im geschlossenen Zustand der Entwässerungsvorrichtung auf. Die Dichtfläche kann beispielsweise als eine kegelförmige Aussparung im Ablauf oder als ein Dichtring ausgestaltet sein. Bevorzugterweise kann die Dichtfläche derart ausgestaltet sein, dass in Zusammenwirken mit dem Ventilkopf eine gasdichte oder zumindest eine leckagefreie Verbindung entsteht.

Nach einer weiteren Ausführungsform der Entwässerungsvorrichtung ist der Ablauf eine fluidleitende Verbindung durch einen Fensterführungsrahmen. Hierdurch kann in einem geöffneten Zustand der Entwässerungsvorrichtung und damit bei einem Beabstanden des Ventilkopfs von der Dichtfläche der Ablauf freigelegt werden, wodurch gesammelte Flüssigkeit durch den Ablauf aus einem Sammelbecken oder einem Einbaurahmen hinausfließen kann. Es kann somit eine optimale Drainage realisiert werden.

Gemäß einer weiteren Ausführungsform der Entwässerungsvorrichtung weist die Führungsstange an einer dem Ventilkopf gegenüberliegenden Seite eine Arretierung auf. An der Arretierung kann der Ventilkopf durch ein Anheben des Gegengewichts ebenfalls angehoben werden. Des Weiteren kann die Arretierung die Feder kontern, welche auf einer der Arretierung gegenüberliegenden Seite des Aufnahmeabschnitts des Gegengewichts angeordnet sein kann. Die Feder kann somit zwischen dem Ventilkopf und einer Seite des Aufnahmeabschnitts durch die Arretierung vorgespannt sein.

Nach einem weiteren Aspekt der Erfindung wird ein Fenster, insbesondere für ein Schienenfahrzeug bereitgestellt. Das Fenster weist mindestens eine geöffnete Position und eine geschlossene Position auf. Des Weiteren weist das Fenster eine in einem beweglichen Schieberahmen angeordnete Fensterscheibe auf, wobei der bewegliche Schieberahmen in einem Fensterführungsrahmen angeordnet ist und mit einem Gegengewicht verbunden ist. Erfindungsgemäß ist in einem unteren Bereich des Fensterführungsrahmens mindestens ein Ablauf eingebracht, wobei an dem Gegengewicht mindestens ein zum mindestens einen Ablauf ausgerichteter Ventilkopf zum Verschließen oder zum Öffnen des mindestens einen Ablaufs angeordnet ist.

Das Fenster kann insbesondere ein Schachtfenster eines Schienenfahrzeugs sein. Dabei ist das mindestens eine Entwässerungsventil direkt in das Fenster-Gegengewicht integriert. Sobald das Fenster geöffnet wird, wird das Ventil bzw. der mindestens eine Ventilkopf zusammen mit dem Gegengewicht angehoben. Hierdurch wird der mindestens eine Ablauf geöffnet, wodurch angesammeltes Wasser durch den Abfluss entweichen kann.

Durch die integrierte Entwässerungsvorrichtung können zusätzliche Bauteile bei gleichzeitiger Erhöhung der Funktionalität entfallen. Es werden keine zusätzliche Ventilführung, Ventil-Gestänge oder Ventilgehäuse mit einem umfangreichen Federpaket benötigt. Des Weiteren können umfangreiche nachträgliche Einstellungsmaßnahmen zur Gewährleistung der Funktionalität vermieden werden.

Die direkte Verbindung des mindestens einen Ventilkopfs mit dem Gegengewicht ermöglicht ein zuverlässiges Öffnen der Entwässerungsvorrichtung auch bei einem verschmutzten oder festgesetzten Ventil, da auf das Gegengewicht höhere Zugkräfte einwirken können.

Gemäß einer Ausführungsform des Fensters ist der mindestens eine Ablauf durch den mindestens einen Ventilkopf abhängig von einer Position des Gegengewichts in einen geöffneten Zustand oder einen verschlossenen Zustand versetzbar. Hierdurch kann ein Zustand der in das Fenster integrierten Entwässerungsvorrichtung direkt von einer Position des Gegengewichts abhängen. Das Gegengewicht ist beispielsweise über Seilzüge mit dem Fensterrahmen gekoppelt, so dass ein Öffnen des Fensters ein Anheben des Gegengewichts und damit ein Öffnen der Entwässerungsvorrichtung zur Folge hat. Somit kann ein Entwässerungsvorgang durch ein Öffnen des Fensters eingeleitet werden. Es können somit Komponenten zum gesonderten Öffnen und Schließen der Entwässerungsvorrichtung entfallen.

Nach einer weiteren Ausführungsform des Fensters ist in einem geschlossenen Zustand des mindestens einen Ablaufs der mindestens eine Ventilkopf durch eine Feder gegen eine Dichtfläche des mindestens einen Ablaufs gepresst. Hierdurch kann eine konstante Anpresskraft des Ventilkopfs auf eine Dichtfläche des Ablaufs realisiert werden. Die Anpresskraft kann vorzugsweise Fertigungstoleranzen und geringfügige Höhenunterschiede des Gegengewichts im geschlossenen Zustand des Fensters ausgleichen und auch bei einem Verschleiß des Ventilkopfs die Funktionsfähigkeit und optimale Dichtwirkung gewährleisten.

Gemäß einer weiteren Ausführungsform des Fensters ist der Ablauf ein Rohr oder ein Schlauch und ist an dem Fensterführungsrahmen ortsfest angeordnet. Hierdurch kann der Ablauf beispielsweise in einer Durchgangsbohrung des Fensterführungsrahmens oder eines Wandrahmens positioniert werden. Insbesondere kann der Ablauf hierdurch technisch einfach ausgestaltet sein, wodurch bereits bestehende Komponenten hierfür verwendet werden können.

Nach einer weiteren Ausführungsform des Fensters ist der mindestens eine Ventilkopf beweglich in mindestens einem Abschnitt des Gegengewichts angeordnet. Bevorzugterweise ist der Ventilkopf nicht nur vertikal federgespannt angeordnet, sondern weist eine zumindest geringfügige horizontale Beweglichkeit auf. Hierdurch kann der Ventilkopf einen Zentrierungsausgleich ermöglichen. Dadurch ist ein optimaler Sitz des mindestens einen Ventilkopfs auf der mindestens einen Dichtfläche möglich, welcher in einer optimalen Dichtwirkung der Entwässerungsvorrichtung resultiert.

Die oben beschriebenen Eigenschaften, Merkmale und Vorteile dieser Erfindung sowie die Art und Weise, wie diese erreicht werden, werden klarer und deutlicher verständlich durch die Erläuterung der folgenden stark vereinfachten schematischen Darstellungen bevorzugter Ausführungsbeispiele. Hierbei zeigen
- FIG 1: eine schematische Darstellung eines Schachtfensters gemäß einer Ausführungsform der Erfindung,
- FIG 2: eine Detailansicht II des Schachtfensters aus FIG 1 und
- FIG 3: eine schematische Schnittdarstellung III-III des Schachtfensters aus FIG 2.

In den Figuren weisen dieselben konstruktiven Elemente jeweils dieselben Bezugsziffern auf.

Die FIG 1 zeigt eine schematische Darstellung eines Schachtfensters 1 gemäß einer Ausführungsform der Erfindung. Das Schachtfenster 1 ist in einer geöffneten Position dargestellt.

Das Schachtfenster 1 weist einen Fensterführungsrahmen 2 auf. In dem Fensterführungsrahmen 2 ist ein Schieberahmen 4 mit einer Fensterscheibe 6 vertikal beweglich angeordnet. Dargestellt ist das Schachtfenster 1 in einer geöffneten Position der Fensterscheibe 6.

Der Schieberahmen 4 mit der Fensterscheibe 6 sind über nicht dargestellte Seilzüge und Umlenkrollen mit einem Gegengewicht 8 verbunden, sodass ein Eigengewicht des Schieberahmens 4 und der Fensterscheibe 6 bei einem händischen Betätigen kompensiert werden.

Das Gegengewicht 8 ist hierbei ebenfalls im Fensterführungsrahmen 2 vertikal beweglich und durch den Fensterführungsrahmen 2 geführt angeordnet.

In einem unteren Bereich des Gegengewichts 8 ist gemäß dem Ausführungsbeispiel ein bewegliches Ventilteil 10 als ein federgespannter Ventilkeil in das Gegengewicht 8 integriert.

An einem unteren Abschnitt des Fensterführungsrahmens 2 ist ein unbewegliches Ventilteil 12 angeordnet. Das unbewegliche Ventilteil 12 ist in Schieberichtung bzw. in Schließrichtung des Fensters 1 unter dem beweglichen Ventilteil 10 positioniert.

Die FIG 2 zeigt eine Detailansicht II des Schachtfensters aus FIG 1. Dabei ist das Fenster 1 in einer geschlossenen Position dargestellt, wodurch das Gegengewicht 8 eine vertikal niedrigste Position innerhalb des Fensterschieberahmens 2 einnimmt.

In einem unteren Bereich des Gegengewichts 8 ist ein Aufnahmeabschnitt 14 zum Aufnehmen des Ventilkopfs 16 und einer Ventilhülse 18 eingebracht. Hierdurch kann der Ventilkopf 16 technisch einfach am Gegengewicht 8 durch eine Arretierung 20 befestigt werden.

Die Arretierung 20 ist hier in Form einer Mutter 20 auf einer als eine Gewindestange ausgestalteten Führungsstange 22 umgesetzt. Die Gewindestange 22 ist einseitig an dem Ventilkopf 16 befestigt, erstreckt sich durch die Hülse 18 und den Aufnahmeabschnitt 14 des Gegengewichts 8 hindurch und ist an einem zweiten Ende des Aufnahmeabschnitts 14 durch die Mutter 20 gekontert.

Aufgrund der niedrigsten Position des Gegengewichts 8 ist der Ventilkopf 16 des beweglichen Ventilteils 10 in den unbeweglichen Ventilteil 12 gepresst, sodass durch den unbeweglichen Ventilteil 12 keine Flüssigkeit oder Gas entweichen kann.

In der FIG 3 ist eine schematische Schnittdarstellung III-III des Schachtfensters 1 aus FIG 1 und FIG 2 dargestellt. Insbesondere wird hier ein beispielhafter Aufbau der Entwässerungsvorrichtung 10, 12 im Detail gezeigt.

Die Entwässerungsvorrichtung besteht aus einem beweglichen Ventilteil 10, welcher an dem Aufnahmeabschnitt 14 des Gegengewichts 8 positioniert ist und aus einem unbeweglichen Ventilteil 12, welcher an einem unteren Abschnitt des Fensterführungsrahmens 2 angeordnet ist.

Das bewegliche Ventilteil 10 weist einen Ventilkopf 16 auf, welcher mit einer Führungsstange 22 endseitig verbunden ist. Der Ventilkopf 16 kann hierbei aus einem Metall oder einem Kunststoff bestehen und ist vorzugsweise kegelförmig ausgeführt.

Die Führungsstange 22 erstreckt sich durch eine Hülse 18 hindurch, welche durch die Mutter 20 gegen den Ventilkopf 16 verschraubt ist. Die Hülse 18 dient beispielsweise als Gleitlager im Aufnahmeabschnitt 14 des Gegengewichts 8. In geschlossenen Zustand des Fensters 1 wird der Ventilkopf 16 über eine Feder 23 von einem unteren Bereich des Aufnahmeabschnitts 14 gegen den unbeweglichen Ventilteil 12 gepresst. Somit wird der Ventilkopf, vorzugsweise Ventilkegel, mit einer definierten, anpassbaren Kraft angepresst, welche geringer als die Gewichtskraft des Gegengewichts ist.

Das unbewegliche Ventilteil 12 weist einen Ablauf 24 zum herausführen von Wasser aus dem Fensterführungsrahmen 2 auf. Der Ablauf 24 ist ortsfest im unteren Teil des Fensterführungsrahmens 2 positioniert und weist eine Dichtfläche 26 auf, welche vertikal in Richtung des Gegengewichts 8 gerichtet ist. Die Dichtfläche 26 dient zum Aufnehmen des Ventilkopfs 16 und ist hier als eine konisch geformte Aussparung in dem Ablauf 24 ausgeführt.

## Patentansprüche

1. Schachtfenster-Entwässerungsvorrichtung, aufweisend ein vertikal bewegliches Ventilteil (10) mit einem Ventilkopf (16) und ein unbewegliches Ventilteil (12) mit einem durch den Ventilkopf (16) verschließbaren Ablauf (24), sowie einem Gegengewicht eines Schachtfensters,
bei der das vertikal bewegliche Ventilteil (10) an dem vertikal beweglichen Gegengewicht (8) befestigt ist, so dass das bewegliche Ventilteil bei einem Öffnen des Schachtfensters gleichzeitig mit dem Gegengewicht angehoben und von dem unbeweglichen Ventilteil getrennt wird, so dass ein Beabstanden des Ventilkopfs von dem Ablauf und damit ein Öffnen des Ablaufs erfolgt.

2. Entwässerungsvorrichtung nach Anspruch 1, bei der der Ventilkopf (16) in einer Schließrichtung der Entwässerungsvorrichtung mit einer Führungsstange (22) verbunden ist und in einem geschlossenen Zustand der Entwässerungsvorrichtung durch eine Feder (23) relativ zur Position des Gegengewichts (8) gegen den Ablauf (24) gepresst ist.

3. Entwässerungsvorrichtung nach Anspruch 1 oder 2, bei der die Führungsstange (22) des Ventilkopfs (16) von einer Hülse (18) aufgenommen und geführt ist, wobei die Führungsstange (22) oder die Hülse (18) in einem Aufnahmeabschnitt (14) des Gegengewichts (8) vertikal beweglich aufnehmbar sind.

4. Entwässerungsvorrichtung nach einem der Ansprüche 1 bis 3, bei der der verschließbare Ablauf (24) eine Dichtfläche (26) zum bereichsweisen Aufnehmen des Ventilkopfs (16) im geschlossenen Zustand der Entwässerungsvorrichtung aufweist.

5. Entwässerungsvorrichtung nach einem der Ansprüche 1 bis 4, bei der der Ablauf (24) eine fluidleitende Verbindung durch einen Fensterführungsrahmen (2) ist.

6. Entwässerungsvorrichtung nach einem der Ansprüche 1 bis 5, bei der die Führungsstange (22) an einer dem Ventilkopf (16) gegenüberliegenden Seite eine Arretierung (20) aufweist.

7. Schienenfahrzeug-Schachtfenster (1) mit einer Schachtfenster-Entwässerungsvorrichtung nach einem der Ansprüche 1 bis 6,
- mit mindestens einer geöffneten Position und einer geschlossenen Position,
- mit einer in einem beweglichen Schieberahmen (4) angeordneten Fensterscheibe (6),
- bei dem der bewegliche Schieberahmen (4) in einem Fensterführungsrahmen (2) angeordnet ist und mit dem Gegengewicht (8) des Schachtfensters verbunden ist,
- bei dem in einem unteren Bereich des Fensterführungsrahmens (2) der Ablauf (24) eingebracht ist,
- bei dem das vertikal bewegliche Ventilteil (10) den Ventilkopf (16) aufweist, der zum Ablauf (24) ausgerichtet und zum Verschließen oder zum Öffnen des Ablaufs (24) angeordnet ist,
- bei dem das unbewegliche (12) den durch den Ventilkopf (16) verschließbaren Ablauf (24) aufweist.

8. Fenster nach Anspruch 7, bei dem in einem geschlossenen Zustand des Ablaufs (24) der Ventilkopf (16) durch eine Feder (23) gegen eine Dichtfläche (26) des Ablaufs (24) gepresst ist.

9. Fenster nach einem der Ansprüche 7 bis 8, bei dem der Ablauf (24) ein Rohr oder ein Schlauch ist und an dem Fensterführungsrahmen (2) ortsfest angeordnet ist.

## Claims

1. Shaft window drainage device (1), having a vertically movable valve part (10) with a valve head (16), and an immovable valve part (12) with a drain (24) which can be closed by the valve head (16), and a counterweight of a shaft window, in which the vertically movable valve part (10) is fastened on the vertically movable counterweight (8) such that, when the shaft window is opened, the movable valve part is raised simultaneously with the counterweight and is separated from the immovable valve part, and therefore the valve head is spaced apart from the drain and thus the drain is opened.

2. Drainage device according to Claim 1, in which the valve head (16) is connected to a guide rod (22) in a closing direction of the drainage device and, in a closed state of the drainage device, is pressed against the drain (24) relative to the position of the counterweight (8) by a spring (23).

3. Drainage device according to Claim 1 or 2, in which the guide rod (22) of the valve head (16) is received and guided by a sleeve (18), wherein the guide rod (22) or the sleeve (18) can be received in a vertically movable manner in a receiving portion (14) of the counterweight (8).

4. Drainage device according to one of Claims 1 to 3, in which the closable drain (24) has a sealing surface (26) for receiving the valve head (16) in regions in the closed state of the drainage device.

5. Drainage device according to one of Claims 1 to 4, in which the drain (24) is a fluid-conducting connection through a window guide frame (2).

6. Drainage device according to one of Claims 1 to 5, in which the guide rod (22) has a detent (20) on a side opposite the valve head (16).

7. Rail vehicle shaft window (1) having a shaft window drainage device according to one of Claims 1 to 6,
- with at least one open position and a closed position,
- with a window pane (6) arranged in a movable sliding frame (4),
- in which the movable sliding frame (4) is arranged in a window guide frame (2) and is connected to the counterweight (8) of the shaft window,
- in which the drain (24) is introduced in a lower region of the window guide frame (2),
- in which the vertically movable valve part (10) has the valve head (16) which is oriented with respect to the drain (24) and is arranged for closing or for opening the drain (24),
- in which the immovable valve part (12) has the drain (24) which can be closed by the valve head (16).

8. Window according to Claim 7, in which, in a closed state of the drain (24), the valve head (16) is pressed against a sealing surface (26) of the drain (24) by a spring (23).

9. Window according to either of Claims 7 and 8, in which the drain (24) is a pipe or a hose and is arranged in a positionally fixed manner on the window guide frame (2).

## Revendications

1. Dispositif d'écoulement de l'eau pour fenêtre à guillotine, comprenant une partie de clapet mobile verticalement (10) avec une tête de clapet (16) et une partie de clapet immobile (12) avec une évacuation (24) pouvant être fermée par la tête de clapet (16), ainsi qu'un contrepoids d'une fenêtre à guillotine,
dans lequel la partie de clapet mobile verticalement (10) est fixée sur le contrepoids mobile verticalement (8) de telle sorte que, lors d'une ouverture de la fenêtre à guillotine, la partie de clapet mobile soit soulevée en même temps que le contrepoids et séparée de la partie de clapet immobile, de telle sorte qu'il se produise un espacement entre la tête de clapet et l'évacuation et de ce fait une ouverture de l'évacuation.

2. Dispositif d'écoulement de l'eau selon la revendication 1, dans lequel la tête de clapet (16) est reliée dans une direction de fermeture du dispositif d'écoulement de l'eau à une tige de guidage (22) et, dans un état fermé du dispositif d'écoulement de l'eau, est pressée par un ressort (23) par rapport à la position du contrepoids (8) contre l'évacuation (24).

3. Dispositif d'écoulement de l'eau selon la revendication 1 ou 2, dans lequel la tige de guidage (22) de la tête de clapet (16) est reçue et guidée par un manchon (18), dans lequel la tige de guidage (22) ou le manchon (18) peut être reçu(e) mobile verticalement dans une section de réception (14) du contrepoids (8).

4. Dispositif d'écoulement de l'eau selon l'une des revendications 1 à 3, dans lequel l'évacuation (24) pouvant être fermée comprend une surface d'étanchéité (26) pour la réception par endroits de la tête de clapet (16) à l'état fermé du dispositif d'écoulement de l'eau.

5. Dispositif d'écoulement de l'eau selon l'une des revendications 1 à 4, dans lequel l'évacuation (24) est une liaison conductrice de fluide à travers un cadre de guidage de fenêtre (2).

6. Dispositif d'écoulement de l'eau selon l'une des revendications 1 à 5, dans lequel la tige de guidage (22) comprend un dispositif d'arrêt (20) sur un côté opposé à la tête de clapet (16).

7. Fenêtre à guillotine (1) de véhicule ferroviaire avec un dispositif d'écoulement de l'eau pour fenêtre à guillotine selon l'une des revendications 1 à 6,
- avec au moins une position ouverte et une position fermée,
- avec une vitre de fenêtre (6) disposée dans un cadre de vitre mobile (4),
- dans laquelle le cadre de vitre mobile (4) est disposé dans un cadre de guidage de fenêtre (2) et est relié au contrepoids (8) de la fenêtre à guillotine,
- dans laquelle l'évacuation (24) est incorporée dans une zone inférieure du cadre de guidage de fenêtre (2),
- dans laquelle la partie de clapet mobile verticalement (10) comprend la tête de clapet (16), laquelle est dirigée vers l'évacuation (24) et est disposée pour la fermeture ou pour l'ouverture de l'évacuation (24),
- dans laquelle la partie de clapet immobile (12) comprend l'évacuation (24) pouvant être fermée par la tête de clapet (16).

8. Fenêtre selon la revendication 7, dans laquelle, dans un état fermé de l'évacuation (24), la tête de clapet (16) est pressée par un ressort (23) contre une surface d'étanchéité (26) de l'évacuation (24).

9. Fenêtre selon l'une des revendications 7 à 8, dans laquelle l'évacuation (24) est un tube ou un tuyau et est disposée fixe sur le cadre de guidage de fenêtre (2).
